# EUROPÄISCHE PATENTSCHRIFT

(11) **EP 1 254 316 B1**
(45) Veröffentlichungstag und Bekanntmachung des Hinweises auf die Patenterteilung: **27.08.2003**
(21) Anmeldenummer: 01900472.0
(22) Anmeldetag: 20.01.2001
(51) Int. Cl.: F15B 13/04

(54) **STEUERVORRICHTUNG FÜR EINEN HYDRAULISCHEN STELLMOTOR**
CONTROL DEVICE FOR A HYDRAULIC CONTROL MOTOR
DISPOSITIF DE COMMANDE POUR SERVOMOTEUR HYDRAULIQUE

(30) Priorität: 11.02.2000 DE 10006141
(43) Veröffentlichungstag der Anmeldung: 06.11.2002
(73) Patentinhaber: ZF Lenksysteme GmbH, 73527 Schwäbisch Gmünd (DE)
(72) Erfinder: LINSER, Jörg, 73540 Heubach-Lautern (DE)
(86) Internationale Anmeldenummer: EP0100628
(87) Internationale Veröffentlichungsnummer: WO01059305

(56) Entgegenhaltungen:
- EP-A- 0 091 018
- WO-A-96/21807
- DE-A- 19 634 319
- GB-A- 2 212 220
- US-A- 3 714 868
- US-A- 3 838 710
- WERNER GOETZ: "HYDRAULIK IN THEORIE UND PRAXIS" SCHULUNG,STUTTGART: BOSCH GMBH,DE, 1995, Seiten 239-243, XP002136332

## Beschreibung

Die Erfindung betrifft eine Steuervorrichtung nach der im Oberbegriff von Anspruch 1 näher definierten Art. Eine solche Einrichtung ist bekannt aus der US-Patentschrift 3,714,868. Diese bekannte Einrichtung arbeitet nach dem Prinzip der geschlossenen Mitte.

Der vorliegenden Erfindung liegt die Aufgabe zugrunde eine Steuereinrichtung zu schaffen, die geeignet ist, nach dem Prinzip der offenen Mitte zu arbeiten, dabei aber Leckagen weitgehend vermeidet. Sie soll auch einfach aufgebaut sein, zuverlässig arbeiten und ohne großen Fertigungsaufwand hergestellt werden können.

Die der Erfindung zugrundeliegende Aufgabe wird durch eine, auch die kennzeichnenden Merkmale des Hauptanspruchs aufweisende, gattungsgemäße Steuereinrichtung gelöst.

Die Bohrung ist so angeordnet, daß wenn durch Systemdruck der Kolben gegen das Gehäuse gedrückt wird, die Bohrung in dem Kolben verschlossen wird, um Leckagen zu vermeiden.

Durch die Erfindung kann eine mangenunabhängige Funktion sichergestellt werden. Die erfindungsgemäße Steuereinrichtung ist für verschiedene Anwendungsfälle verwendbar und leicht an geänderte Anforderungen angepassbar. Sie kann beispielsweise für einen hydraulischen stellmotor eingesetzt werden, insbesondere wenn dessen Ansteuerung nach dem Prinzip der offenen Mitte functioniert.

Vorteilhafte und zweckmäßige Ausgestaltungen der Erfindung sind in den Unteransprüchen beschrieben. Die Erfindung ist aber nicht auf die Merkmalskombinationen der Ansprüche beschränkt, vielmehr ergeben sich für den Fachmann weitere sinnvolle Kombinationsmöglichkeiten von Ansprüchen und einzelnen Anspruchsmerkmalen aus der Aufgabenstellung.

Die Erfindung ermöglicht einen modularen Aufbau der insbesondere elektrohydraulischen Steuereinrichtung, so dass viele Teile mehrfach verwendet werden können, was bezüglich Fertigungs- und Montageaufwand erhebliche Vorteile bringt. Durch den einfachen Aufbau können Standardabdichtungen verwendet werden, die bezüglich Toleranzen und Oberflächengüte keine hohen Anforderungen an die Bauteile stellen. Zusätzlich kann auf die Verwendung von besonderen Werkstoffen verzichtet werden, was hinsichtlich Wärme- und Oberflächenbehandlung von Vorteil ist. Gleichzeitig bleibt eine hohe Flexibilität für verschiedene Anwendungsfälle erhalten. Eine besonders sichere Funktion wird dadurch gewährleistet, daß keine beweglichen Teile ineinander montiert werden. Wird die erfindungsgemäße Steuereinrichtung für einen hydraulischen Stellmotor verwendet, so kann dieser nach dem Prinzip der offenen oder der geschlossenen Mitte angesteuert werden.

Eine erfindungsgemäße Steuervorrichtung für einen hydraulischen Stellmotor weist mindestens ein, durch eine Stellkraft aktiv gesteuertes Ventil auf, das einen ersten, in einem Gehäuse axial beweglich gelagerten und durch eine Feder belasteten Kolben mit gestuften Durchmessern aufweist, der einen ersten Druckraum mit einem, eine Drosselstelle aufweisenden, insbesondere scheibenförmigen Element bildet. Weiterhin weist eine solche Steuereinrichtung mindestens ein, mit dem aktiv gesteuerten Ventil in Wirkverbindung stehendes passives Ventil auf, das einen zweiten, in dem Gehäuse axial beweglich gelagerten und durch eine Feder belasteten Kolben mit gestuften Durchmessern aufweist, der mit dem Gehäuse einen zweiten Druckraum bildet. Diese beiden Druckräume stehen über eine Leitung in Wirkverbindung, so daß das aktiv gesteuerte Ventil das passive Ventil mitsteuert. Das aktiv gesteuerte Ventil weist eine einstellbare Drosselstelle auf, die aktiv durch eine Drosselnadel geregelt werden kann. Die Stellkraft, die die Drosselstelle regelt, kann mechanisch, elektrisch, elektromagnetisch, hydraulisch oder pneumatisch aufgebracht werden. Die Kolben weisen spezielle Dichtelemente auf, die neben ihrer Dichtungsfunktion auch Lagereigenschaften übernehmen können. Sie sind vorzugsweise aus widerstandsfähigen und verschleißarmen Werkstoffen, wie beispielsweise Teflon, hergestellt. In dem Kolben des aktiv gesteuerten Ventils ist mindestens eine Bohrung integriert, die der Zuführung von Druckmedium in einen Druckraum dient, der über eine Leitung mit dem passiven Ventil verbunden ist.

Nachfolgend ist anhand einer Figur ein Ausführungsbeispiel der vorliegenden Erfindung prinzipgemäß beschrieben.

Die einzige Figur zeigt eine erfindungsgemäße Steuereinrichtung, die einen hydraulischen Stellmotor steuert.

Ein von einer Pumpe 1 aus einem Tank 2 gefördertes Druckmedium fließt durch eine Zulaufbohrung 3 in ein Gehäuse 4, das mehrere Bohrungen 5, 6, 7, 8 aufweist, die über Leitungen 9, 10 verbunden sind. In der Bohrung 5 ist ein mit einer Feder 11 belasteter Kolben 12 axial beweglich gelagert. Der Kolben 12 weist einen gestuften Außendurchmesser auf. Ein Dichtelement 13 im Kolben 12 trennt die Bohrung 5 in zwei Druckräume 14, 15. Das Dichtelement 13 dient gleichzeitig noch zur reibungsarmen Führung des Kolbens 12. Die Feder 11 stützt sich an einem, fest mit dem Gehäuse 4 verbundenen, scheibenförmigen Element 16 ab. Das scheibenförmige Element 16 weist eine Drosselstelle 17 auf, die mit einer durch eine Stellkraft axial verschiebbare Drosselnadel 18 zusammenwirkt und somit eine Volumenstromänderung ermöglicht. Das durch die Drosselstelle 17 fließende Druckmedium fließt durch einen weiteren Druckraum 24 und über eine Leitung 23 zurück zum Tank.

Soll der Volumenstrom in der Zulaufbohrung 3 beispielsweise reduziert oder unterbrochen werden, wird die Drosselnadel 18 in die Drosselstelle 17 hineingeschoben. Das Druckmedium muß durch eine in dem Kolben 12 angeordnete Bohrung 19 fließen; aufgrund des geringeren Durchlaufquerschnitts der Drosselstelle 17 kommt es zu einem Druckaufbau in dem Druckraum 14. Ab einem definierten Druck im Druckraum 14 ergibt sich ein Kräftegleichgewicht zwischen den auf Stirnflächen 20 und 21 wirkenden Druckkräften. Die Feder 11 hat die Aufgabe, den Kolben 12 in Neutralstellung so gegen das Gehäuse 4 zu schieben, daß durch Drosselung des Volumenstroms des Druckmediums in einem Ringspalt 22 eine vorbestimmte Druckdifferenz entstehen kann, die bei Eintreten eines Drosseleffektes an der Drosselstelle 17 eine Druckkraft auf der Stirnfläche 21 des Kolbens 12 bewirkt, die die Reibung des Dichtelementes 13 überwindet. Bei Erreichen des Kräftegleichgewichtes bewegt sich der Kolben 12 durch die Kraft der Feder 11 in Richtung Zulaufbohrung 3. Dadurch verengt sich der Ringspalt 22, der zwischen dem Gehäuse 4 und der Stirnfläche 20 liegt. Als Folge erhöht sich der Druck des Druckmediums in der Zulaufbohrung 3. Die Stellkraft an der Drosselnadel 18 entspricht in ihrem Betrag dem Druck des Druckmediums im Druckraum 14, der wiederum dem Druck des Druckmediums in der Zulaufbohrung 3 entspricht. Daraus ergibt sich eine Proportionalität zwischen der an der Drosselnadel 18 wirkenden Stellkraft und dem sich in der Zulaufbohrung 3 einstellenden Druck des Druckmediums.

In der Bohrung 6 im Gehäuse 4 befindet sich ein weiterer, durch eine Feder 26 druckbelasteter Kolben 27. Die Feder 26 stützt sich auch hier an einem scheibenförmigen Element 28 ab.

Soll das Druckmedium über eine Leitung 39 zu einem Druckraum 40 eines hydraulischen Stellmotors 41 geleitet werden, so muss eine Drosselnadel 29 eine Drosselstelle 30 verschließen, wodurch ein Ringspalt 31 verschlossen wird. Das Druckmedium strömt durch eine Bohrung 32 in einen Druckraum 33 und von dort weiter über eine Leitung 34 in einen Druckraum 35, der von einem in der Bohrung 7 axial verschiebbaren Kolben 36 und dem Gehäuse 4 gebildet wird. Der durch eine Feder 37 druckbelastete Kolben 36 ver-schließt einen Ringspalt 38. Ein Kolben 42 des hydraulischen Stellmotors 41 wird verschoben und das Druckmedium aus einem zweiten Druckraum 43 über eine Leitung 44 an die Leitung 10 im Gehäuse 4 weitergeleitet. Das Druckmedium kann über einen offenen Ringspalt 45, der zwischen dem Gehäuse 4 und einem in der Bohrung 8 axial verschiebbaren, durch eine Feder 47 belasteten Kolben 46 entsteht, zum Tank 2 abfließen.
Ein Druckraum 50, der von dem Gehäuse 4 und dem durch eine Feder 47 druckbelasteten Kolben 46 gebildet wird, steht über eine Leitung 25 mit dem Druckraum 14 in Wirkverbindung.
Ein aktiv gesteuertes Ventil 48 steuert somit gleichzeitig noch ein passives Ventil 49. In einer erweiterten Funktionsvariante kann in dem Kolben 46 des passiven Ventils 49 zusätzlich eine Bohrung 52 vorgesehen werden, um das Druckmedium in den Druckraum 14 zurückzuführen.

### Bezugszeichen

- 1: Pumpe
- 2: Tank
- 3: Zulaufbohrung
- 4: Gehäuse
- 5: Bohrung
- 6: Bohrung
- 7: Bohrung
- 8: Bohrung
- 9: Leitung
- 10: Leitung
- 11: Feder
- 12: Kolben
- 13: Dichtelement
- 14: Druckraum
- 15: Druckraum
- 16: scheibenförmiges Element
- 17: Drosselstelle
- 18: Drosselnadel
- 19: Bohrung
- 20: Stirnfläche
- 21: Stirfläche
- 21: Stirnfläche
- 22: Ringspalt
- 23: Leitung
- 24: Druckraum
- 25: Leitung
- 26: Feder
- 27: Kolben
- 28: scheibenförmiges Element
- 29: Drosselnadel
- 30: Drosselstelle
- 31: Ringspalt
- 32: Bohrung
- 33: Druckraum
- 34: Leitung
- 35: Druckraum
- 36: Kolben
- 37: Feder
- 38: Ringspalt
- 39: Leitung
- 40: Druckraum
- 41: hydraulischer Stellmotor
- 42: Kolben
- 43: Druckraum
- 44: Leitung
- 45: Ringspalt
- 46: Kolben
- 47: Feder
- 48: Ventil
- 49: Ventil
- 50: Druckraum
- 51: Dichtelement
- 52: Bohrung

## Patentansprüche

1. Steuervorrichtung für einen hydraulischen Stellmotor (41), mit zwei Ventilen (48, 49), die jeweils axial beweglich gelagerte, durch Federn (11, 47) belastete Kolben (12, 46) mit gestuften Durchmessern aufweisen, mit folgenden Merkmalen:
a) das erste Ventil (48) ist durch eine Stellkraft steuerbar und sein Kolben (12) bildet mit einem, eine Drosselstelle (17) aufweisenden Element (16) in einem Gehäuse (4) einen ersten Druckraum (14),
b) der Kolben (46) des zweiten Ventils (49) bildet mit dem Gehäuse (4) einen zweiten Druckraum (50), der mit dem ersten Druckraum (14) über eine Leitung (25) in hydraulischer Verbindung steht, derart, dass das zweite Ventil (49) durch das erste Ventils (48) mitsteuerbar ist,
**gekennzeichnet durch folgende Merkmale:**
c) die Steuervorrichtung arbeitet nach dem Prinzip der offenen Mitte,
d) der Kolben (12) des ersten Ventils (48) und/oder der Kolben (46) des zweiten Ventils (49) weist eine Bohrung (19 bzw. 52) auf, die der Zuführung von Druckmedium zum jeweiligen Druckraum (14 bzw. 50) dient,
e) die Bohrung (19 bzw. 52) im Kolben (12 bzw.46) ist so angeordnet, daß dann, wenn der Kolben (12 bzw. 46) gegen das Gehäuse (4) gedrückt ist, die Bohrung (19 bzw. 52) verschlossen ist, um Leckagen zu vermeiden.

2. Steuervorrichtung nach Anspruch 1, **dadurch gekennzeichnet , daß** das erste Ventil (48) über eine Drosselstelle (17) mit Drosselnadel (18) steuerbar ist.

3. Steuervorrichtung nach Anspruch 1, **dadurch gekennzeichnet , daß** die Stellkraft mechanisch, elektrisch, elektromagnetisch, hydraulisch oder pneumatisch erzeugbar ist.

4. Steuervorrichtung nach Anspruch 1, **dadurch gekennzeichnet , daß** die Kolben (12, 46) Dichtelemente (13, 51) aufweisen, die gleichzeitig zur Abdichtung und zur Lagerung dienen.

5. Steuervorrichtung nach einem der vorangehenden Ansprüche, **dadurch gekennzeichnet,**
- **dass** zwischen einem Zulauf **(3)** für ein hydraulisches Druckmedium und einem Tank **(2)** zwei Leitungswege (9, 10) parallel zueinander vorgesehen sind,
- **dass** in Richtung der im Betrieb auftretenden Strömung des Druckmediums gesehen in beiden Leitungswegen zunächst jeweils ein steuerndes Ventil nach Art des ersten Ventils **(48)** vorgesehen ist, dem jeweils ein mitgesteuertes Ventil nach Art des zweiten Ventils **(49)** folgt, und
- **dass** jeweils das in einem der Leitingswege angeordnete mitgesteuerte Ventil **(49)** von dem steuernden Ventil **(48)** des anderen Leitungsweges mitgesteuert ist.

## Claims

1. Control device for a hydraulic servomotor (41), with two valves (48, 49) which have in each case axially moveably mounted pistons (12, 46) loaded by springs (11, 47) and having stepped diameters, with the following features:
a) the first valve (48) is controllable by means of an actuating force, and its piston (12) forms, with an element (16) having a throttle point (17) and located in a housing (4), a first pressure space (14),
b) the piston (46) of the second valve (49) forms, with the housing (4), a second pressure space (50) which is hydraulically connected to the first pressure space (14) via a line (25), in such a way that the second valve (49) is co-controllable by means of the first valve (48),
**characterized by** the following features:
c) the control device operates on the open-centre principle,
d) the piston (12) of the first valve (48) and/or the piston (46) of the second valve (49) has a bore (19 or 52) which serves for the supply of pressure medium to the respective pressure space (14 or 50),
e) the bore (19 or 52) in the piston (12 or 46) is arranged in such a way that, when the piston (12 or 46) is pressed against the housing (4), the bore (19 or 52) is closed, in order to avoid leakages.

2. Control device according to Claim 1, **characterized in that** the first valve (48) is controllable via a throttle point (17) by means of a throttle needle (18).

3. Control device according to Claim 1, **characterized in that** the actuating force can be generated mechanically, electrically, electromagnetically, hydraulically or pneumatically.

4. Control device according to Claim 1, **characterized in that** the pistons (12, 46) have sealing elements (13, 51) which serve at the same time for sealing-off and for mounting.

5. Control device according to one of the preceding claims, **characterized**
- **in that** two line paths (9, 10) are provided parallel to one another between an inflow (3) for a hydraulic pressure medium and a tank (2),
- **in that**, as seen in the direction of the flow of pressure medium occurring during operation, each of the two line paths has provided in it, first, a controlling valve in the manner of the first valve (48), which is followed in each case by a co-controlled valve in the manner of the second valve (49), and
- **in that**, in each case, the co-controlled valve (49) arranged in one of the line paths is co-controlled by the controlling valve (48) of the other line path.

## Revendications

1. Dispositif de commande pour un servomoteur hydraulique (41), comprenant deux vannes (48, 49) qui présentent à chaque fois des pistons (12, 46) aux diamètres étagés logés de manière mobile dans le sens axial et chargés par des ressorts (11, 47), présentant les caractéristiques suivantes :
a) la première vanne (48) peut être commandée par une force de réglage et son piston (12), combiné avec un élément (16) qui présente un point d'étranglement (17), forme un premier espace de compression (14) dans un boîtier (4),
b) le piston (46) de la deuxième vanne (49) forme, avec le boîtier (4), un deuxième espace de compression (50) qui se trouve en liaison hydraulique avec le premier espace de compression (14) par le biais d'une conduite (25) de manière à ce que la deuxième vanne (49) puisse être commandée simultanément avec la première vanne (48),
**caractérisé par** les caractéristiques suivantes :
c) le dispositif de commande fonctionne selon le principe du centre ouvert,
d) le piston (12) de la première vanne (48) et/ou le piston (46) de la deuxième vanne (49) présente un orifice (19 ou 52) qui sert à acheminer le fluide de pression vers l'espace de compression correspondant (14 ou 50),
e) l'orifice (19 ou 52) dans le piston (12 ou 46) est disposé de telle manière que lorsque le piston (12 ou 46) est comprimé contre le boîtier (4), l'orifice (19 ou 52) est fermé pour éviter les fuites.

2. Dispositif de commande selon la revendication 1,
**caractérisé en ce que** la première vanne (48) peut être commandée par le biais d'un point d'étranglement (17) muni d'un pointeau d'étranglement (18).

3. Dispositif de commande selon la revendication 1,
**caractérisé en ce que** la force de réglage peut être produite de manière mécanique, électrique, électromagnétique, hydraulique ou pneumatique.

4. Dispositif de commande selon la revendication 1,
**caractérisé en ce que** les pistons (12, 46) présentent des éléments d'étanchéité (13, 51) qui servent en même temps à l'étanchéification et au soutien.

5. Dispositif de commande selon l'une quelconque des revendications précédentes, **caractérisé en ce que**
- deux trajets de conduite (9, 10) parallèles l'un à l'autre sont prévus entre une arrivée (3) d'un fluide de pression hydraulique et un réservoir (2),
- une vanne de commande du type de la première vanne (48) est à chaque fois prévue initialement dans les deux trajets de conduite, vus dans la direction de l'écoulement du . fluide de pression qui se produit pendant le fonctionnement, laquelle est suivie d'une vanne commandée simultanément du type de la deuxième vanne (49), et
- la vanne (49) commandée simultanément qui est à chaque fois disposée dans l'un des trajets de conduite est commandée simultanément par la vanne (48) qui commande de l'autre trajet de conduite.
